# EUROPÄISCHE PATENTANMELDUNG

(11) **EP 1 217 145 A1**
(43) Veröffentlichungstag der Anmeldung: **26.06.2002**
(21) Anmeldenummer: 00128039.5
(22) Anmeldetag: 21.12.2000
(51) Int. Cl.: E04F 15/06

(54) **Bodenplatte und Verfahren zur Herstellung eines Bodenbelages mit Hilfe von Bodenplatten**

(71) Anmelder: TWB Presswerk GmbH. & Co. KG., 58089 Hagen (DE)
(72) Erfinder: Blecher Peter,, 58091 Hagen (DE)
(74) Vertreter: Dörner, Lothar, Dipl.-Ing.

(57) **Zusammenfassung**

Die Erfindung betrifft eine Bodenplatte, bestehend aus einer Platte (2) und Leisten (4, 5). Die Leisten (4, 5) sind als Winkelleisten ausgebildet und an der Unterseite der Platte (2) befestigt. Die Leisten (4, 5) sind mit Aussparungen (43, 53) versehen.

Bei dem Verfahren zur Herstellung eines Bodenbelages werden Bodenplatten verwendet. Die Bodenplatten (1) bestehen aus einer Platte (2) und aus Leisten (4, 5), die als Winkelleisten ausgebildet, an der Unterseite der Platte (2) befestigt und mit Aussparungen (43, 53) versehen sind. Mindestens eine Winkelleiste (4) ragt über die Bodenplatte (1) hinaus. Die Bodenplatte (1) wird auf den anfänglich ausgehärteten Boden aufgelegt. Die benachbarte Bodenplatte (1) wird mit einer Seite auf dem überstehenden Bereich der zuvor eingesetzten Bodenplatte (1) abgelegt. Nach Auslegen aller Bodenplatten (1) werden diese in ihre endgültige Lage auf dem Boden gebracht.

## Beschreibung

Bodenplatten, die nach Art von Fliesen zur Herstellung eines Bodenbelages ausgelegt werden, sind in vielfältiger Weise bekannt. Sie bieten dabei insbesondere den Vorteil, dass die Bodenplatten auf die Geometrie des Bodens abgestimmt ausgelegt werden können, wodurch eine hohe Flexibilität geschaffen ist.

In bestimmten Industriebereichen, wie beispielsweise der chemischen Industrie oder der Lebensmittelindustrie ist es bei vielen Anwendungsbereichen erforderlich oder sogar vorgeschrieben, ein flüssigkeitsdichtes Schott auf dem Boden vorzusehen. In diesen Fällen ist ein Bodenbelag zu verwenden, der flüssigkeitsdicht ist und folglich kein Eindringen der verarbeiteten Flüssigkeiten in den Boden und somit das Grundwasser beziehungsweise bei mehrgeschossigen Gebäuden ein Durchtropfen in das darunterliegenden Geschoss zulässt. Zur Herstellung solcher flüssigkeitsdichter Bodenbeläge ist es bekannt, die Böden mit einem Bodenbelag aus Kunststoff zu versehen. Dieser wird in der Regel flüssig auf den Boden aufgetragen und bildet nach seinem Aushärten einen nahtlosen und geschlossenen Bodenbelag. Der bekannte Bodenbelag ist zwar in der Regel flüssigkeitsdicht; er ist jedoch nicht bei allen verarbeiteten Flüssigkeiten verwendbar, da insbesondere in der chemischen Industrie oftmals sehr aggressive Flüssigkeiten verarbeitet werden, denen die Bodenbeläge aus Kunststoff nicht stand halten. Darüber hinaus ist es bekannt, die Böden mit Fliesen aus Keramik oder Steingut auszulegen. Hierdurch ist zwar grundsätzlich ein flüssigkeitsdichter Bodenbelag herstellbar. Jedoch kann nicht ausgeschlossen werden, dass beim Verfugen der Fliesen feinste Risse oder Löcher entstehen, durch die dann die jeweilige Flüssigkeit Hindurchsickern kann. Darüber hinaus ist durch die zwischen den jeweils benachbarten Fliesen befindliche Fuge die Verwendung von Förder- oder Transportfahrzeugen mit Rädern kleinen Durchmessers nur eingeschränkt möglich, da beim Überfahren der Fugen ein sogenannter "Ratter-Efekt" auftritt, der den sicheren Transport der auf dem Fahrzeug befindlichen Ware erschwert.

Hier will die Erfindung Abhilfe schaffen. Der Erfindung liegt die Aufgabe zugrunde, eine Bodenplatte zu schaffen, die die Herstellung eines flüssigkeitsdichten Bodenbelages ermöglicht, und die gleichzeitig einen fugenlosen Boden entstehen lässt. Gemäß der Erfindung wird diese Aufgabe durch eine Bodenplatte gelöst, bestehend aus einer Platte und Leisten, die als Winkelleisten ausgebildet, an der Unterseite der Platte befestigt und mit Aussparungen versehen sind.

Mit der Erfindung ist eine Bodenplatte geschaffen, die die Herstellung eines flüssigkeitsdichten Bodenbelages ermöglicht. Darüber hinaus ist ein fugenfreies Verlegen der Bodenplatten möglich, sodass eine vollständig glatte Fläche entsteht, die auch den Betrieb von Fahrzeugen mit Rollen kleinen Durchmessers problemlos ermöglicht. Außerdem tritt an den Rollen der Fahrzeuge kein Abrieb auf, sodass die Staubbelastung in den jeweiligen Hallen oder Räumen deutlich reduziert ist.

In Weiterbildung der Erfindung ist die Platte aus Edelstahl hergestellt. Diese Ausbildung ermöglicht die Verwendung der erfindungsgemäßen Bodenplatte auch in Bereichen, in denen mit äußerst aggressiven Flüssigkeiten hantiert wird. Die Bodenplatte ist somit als Bodenbelag in praktisch allen Bereichen verwendbar, bei denen ein flüssigkeitsdichter Boden gefordert ist. In Erweiterung können auch die Leisten aus Edelstahl hergestellt sein. Als Werkstoff findet vorzugsweise Edelstahl 44.01 Anwendung.

Bevorzugt weisen die Winkelleisten einen L-förmigen Querschnitt auf. Diese Form der Winkelleisten weist den Vorteil auf, dass die Leiste mit einem Schenkel an der Unterseite der Bodenplatte sicher anbringbar ist, der dazu rechtwinklige Schenkel sich in dem Boden der Halle verkrallt, wodurch ein sicheres Halten der Bodenplatte in dem Hallenboden gewährleistet ist.

In anderer Weiterbildung der Erfindung ragt mindestens eine Winkelleiste über die Bodenplatte hinaus. Die benachbarte Bodenplatte liegt nach dem Verlegen auf dem überstehenden Teil der Winkelleisten auf. Aufgrund der gleichen Höhe der Platten ist eine Art Nivellierung hervorgerufen, die gewährleistet, dass die benachbarte Bodenplatte genau die gleiche Eindringtiefe in den Boden hat. Auf diese Weise ist ein vollständig ebener Hallenboden herstellbar.

In Ausgestaltung der Erfindung sind die Winkelleisten mit der Platte verschweisst. Das Verschweissen bietet eine preiswerte und zugleich zuverlässige Art der Verbindung. Vorzugsweise findet das Buckelschweissen Anwendung.

In vorteilhafter Weiterbildung sind die Winkelleisten an ihrem der Platte abgewandten Ende wellenförmig oder sägezahnartig ausgebildet. Diese Ausbildungen bieten einerseits den Vorteil, dass beim Anordnen der Bodenplatten auf dem Boden die Möglichkeit geschaffen ist, möglicherweise im Fundament befindlichen Steinen auszuweichen, sodass eine Schieflage der Bodenplatte vermieden ist. Darüber hinaus ist durch diese Ausbildung die Möglichkeit geschaffen, beim Transport der erfindungsgemäßen Bodenplatten diese immer rückseitig zueinander zu stapeln, sodass die Wellen bzw. Sägezähne jeweils in die Vertiefung zwischen den Wellen bzw. Sägezähnen der anderen Platte eingelegt werden. Hierdurch ist eine erhebliche Reduzierung des Transportvolumens beim Stapeln der Bodenplatten hervorgerufen. Außerdem entsteht bei der Produktion der Winkelleisten wenig Abfall.

Bevorzugt ist an der Unterseite der Bodenplatte mindestens ein Verschlusselement angeordnet. Mit Hilfe des Verschlusselementes können die zueinander benachbarten Platten miteinander verbunden werden, sodass sie bereits vor dem Verschweißen zueinander lagefixiert sind, was die Erstellung des gesamten Bodenbelages mit Hilfe der erfindungsgemäßen Bodenplatten wesentlich vereinfacht.

In einer weiteren Weiterbildung sind die Verschlusselemente selbstarretierend. Hierdurch ist gewährleistet, dass die zueinander benachbarten Bodenplatten beim Erstellen des Bodenbelages ihre vorbestimmte Position zueinander einhalten und nicht in unerwünschter Weise verrutschen oder sich verkanten.

Der Erfindung liegt ausserdem die Aufgabe zugrunde, ein Verfahren zur Herstellung eines Bodenbelages mit Hilfe von Bodenplatten zu schaffen, welches die Herstellung eines flüssigkeitsdichten Bodenbelages ermöglicht, der gleichzeitig fugenlos ist. Gemäß der Erfindung wird diese Aufgabe dadurch gelöst, dass die Bodenplatte auf den anfänglich ausgehärteten Boden aufgelegt wird, die benachbarte Bodenplatte mit einer Seite auf dem überstehenden Bereich der zuvor eingesetzten Bodenplatte abgelegt wird und nach Auslegen aller Bodenplatten diese in ihre endgültige Lage auf dem Boden gebracht werden.

Mit der Erfindung ist ein Verfahren zur Herstellung eines Bodenbelages mit Hilfe von Bodenplatten geschaffen, das die Herstellung eines flüssigkeitsdichten Bodenbelages ermöglicht, der gleichzeitig fugenlos ist.

Bevorzugt sind die Bodenplatten entlang ihrer aneinanderstoßenden Kanten miteinander verschweißt. Durch das Verschweißen entlang der aneinanderstoßenden Kanten ist eine Abdichtung des Bodenbelages hervorgerufen. Gleichzeitig wird die Güte der Oberfläche des gesamten Bodenbelages erhöht. Das Verschweißen erfolgt nach dem Aushärten/Abbinden des Beton/Estrichs.

Äußerst bevorzugt wird als Schweißverfahren das Laserschweißen verwendet. Dieses bietet den Vorteil, dass kein Schweißmaterial zugeführt werden muß und somit keine Unebenheiten durch Schweißnähte entstehen. Darüber hinaus wird beim Laserschweißen nur eine sehr begrenzte Fläche durch den Laser erhitzt, wodurch insbesondere thermische Auswirkungen auf den Beton bzw. Estrich vermieden sind.

Vorteilhaft wird beim Schweißvorgang ein Schweißgerät mit Hilfe einer phototechnischen Einrichtung geführt. Durch diese Ausbildung ist es möglich, einen Schweißautomaten beim Verschweißen der Platten zu verwenden, der sich mit seiner phototechnischen Einrichtung an den Kanten der aneinanderliegenden Bodenplatten orientiert. Hierdurch ist einerseits die benötigte Zeit für das Erstellen eines Hallenbodens reduziert, andererseits durch die Verwendung des Automaten weniger Personal benötigt wird, was die Kosten zusätzlich senkt.

Andere Ausgestaltungen und Weiterbildungen sind in den übrigen Unteransprüchen angegeben. Ein Ausführungsbeispiel der Erfindung ist in der Zeichnung dargestellt und wird nachfolgend im Einzelnen beschrieben. Es zeigen:
- Figur 1: eine perspektivische Ansicht einer Bodenplatte;
- Figur 2: eine Draufsicht auf mehrere miteinander verbundene Bodenplatten;
- Figur 3: Ansicht, Draufsicht und Seitenansicht von links zweier Winkelleisten;
- Figur 4: Ansicht, Draufsicht und Seitenansicht von links zweier Winkelleisten in einer anderen Ausgestaltung;
- Figur 5: die Draufsicht auf die in Figur 1 dargestellte Bodenplatte;
- Figur 6: die Darstellung einer an eine Bodenplatte angeschweißten Winkelleiste und
- Figur 7: die Darstellung eines Verschlusselementes.

Die als Ausführungsbeispiel gewählte Bodenplatte 1 besteht aus einer Platte 2, die quadratisch ist. In Abwandlung der dargestellten Ausbildung ist auch jede andere geometrische Form der Platte 2 denkbar. Sie weist eine Kantenlänge von 600 mm auf. Die Platte 2 ist an ihren Enden nicht abgerundet ausgebildet; sie weist nur geringfügig nachbehandelte Kanten auf.

Auf der Unterseite der Platte 2 sind Leisten 4, 5 angeordnet, die als Winkelleisten ausgebildet sind. Im Ausführungsbeispiel handelt es sich um vier Leisten 4, 5, die mit der Platte 2 verschweisst sind. Bevorzugt kommt hierbei das Buckelschweissen zur Anwendung. Die Winkelleisten 4, 5 weisen einen L-förmigen Querschnitt auf. Sie sind jeweils aus zwei Schenkeln 41 und 42 bzw. 51 und 52 gebildet. Die Schenkel 41, 51 sind mit der Platte 2 verschweisst, während die Schenkel 42, 52 sich im Wesentlichen rechtwinklig zur Platte 2 erstrecken.

Mindestens eine Leiste 4 ist an der Platte 2 in einer Weise angeordnet, dass sie über die Platte 2 abschnittsweise hinausragt. Im Ausführungsbeispiel sind zwei solcher Leisten 4 mit überstehenden Bereichen vorgesehen, die rechtwinklig zueinander angeordnet sind. In dem über die Platte 2 hinausragenden Bereich sind in die Schenkel 41 Bohrungen 44 eingebracht.

Die Schenkel 42, 52 weisen an ihrem der Platte 2 abgewandten Ende im Ausführungsbeispiel ein sägezahnartiges Profil auf. In Abwandlung können die Schenkel 42, 52 auch wellenförmig ausgebildet sein. Die Schenkel 42, 52 sind mit Aussparungen 43, 53 versehen. Im Ausführungsbeispiel handelt es sich bei den Aussparungen 43, 53 um kreisförmige Löcher. Es ist jedoch auch jede andere geometrische Form für die Aussparungen denkbar.

Den Figuren 1 und 5 ist zu entnehmen, dass zwei Winkelleisten 4 an der Unterseite der Platte 2 in einer Weise angeordnet sind, dass ihre Schenkel 41 über den Umfang der Platte 2 hinausragen. Im Ausführungsbeispiel sind zwei Leisten 4 mit hinausragenden Schenkeln 41 vorgesehen. Auf dem überstehenden Teil der Winkelleiste 4 liegt die jeweils benachbarte Platte auf. Da die Platten 2 alle die gleiche Höhe aufweisen, ist gewährleistet, dass die jeweils benachbarten Bodenplatten eine glatte Fläche bilden. Der überstehende Teil bietet zudem den Vorteil, beim Verlegen der Bodenplatten eine Art Führung zu bilden, die ein Verlegen auf Stoss zuverlässig gewährleistet.

Zur Befestigung der benachbarten Bodenplatten 1 untereinander sind an der Unterseite der Platte 2 selbstarretierende Verschlusselemente 6 angeordnet (Figur 7). Die Verschlusselemente 6 sind an die Platte 2 angeschweißt. Die Verschlusselemente 6 bestehen aus einem Bolzen 61, der an seinem freien Ende mit einer konusartigen Verjüngung 62 versehen ist. Seitlich sind an dem Bolzen 61 Flügel 63 angeordnet, die in den Bolzen 61 einfahren können. Beim Durchstoßen der Verschlusselemente 6 durch die Bohrungen 44 fahren die Flügel 63 in den Bolzen 61 ein, um ein Passieren zu ermöglichen. Nach dem Durchstossen fahren die Flügel 63 selbständig wieder aus. Die Verschlusselemente 6 sind dadurch selbstarretierend. Die Verschlusselemente 6 gewährleisten einerseits eine positionsgenaue Lage der benachbarten Bodenplatten 1 zueinander, andererseits beschleunigt der Verschluss das Erstellen des Bodenbelags.

Bei der Herstellung der erfindungsgemäßen Bodenplatte wird zunächst die Platte 2 in der Regel aus Edelstahlblechen hergestellt. Als Material findet bevorzugt Edelstahl 44.01 Verwendung. Im Anschluss werden die Winkelleisten 4 und 5, die ebenfalls aus Edelstahl hergestellt sind, an der Unterseite der Platte 2 angeschweisst. Gleichzeitig werden die Verschlusselemente 6 an der Unterseite der Platte 2 angeschweißt. Damit ist die Bodenplatte 1 fertiggestellt.

Die so fertiggestellte Bodenplatte 1 wird beim Verlegen auf den nur anfänglich ausgehärteten Boden der jeweiligen Halle aufgelegt, der von Beton oder Estrich gebildet sein kann. Beim Einsinken in den Boden tritt der noch nicht trockene Beton/Estrich durch die Aussparungen 43, 53. Im Anschluss daran wird eine benachbarte Bodenplatte auf die gleiche Weise auf den Boden aufgelegt. Das Aneinanderlegen der Bodenplatten 1 erfolgt so, dass eine Seite der Bodenplatte, auf der kein überstehender Bereich einer Leiste 4 vorhanden ist, über der Leiste 4 der benachbarten Bodenplatte angelegt wird. Dabei treten die Verschlusselemente 6 durch die Bohrungen 44 in den Leisten 4. Die Bodenplatte 1 wird dadurch auf Stoss zu der benachbarten Bodenplatte 1 angelegt.

Beim Auslegen dringen die Schenkel 42, 52 der Leisten 4, 5 jedenfalls teilweise in den Boden ein. Nachdem alle Platten ausgelegt sind, wird mit Hilfe einer Rüttelmaschine (Vibrationsfunktion), die einen verschleißfesten Kunststoffbelag auf der Rüttelplatte aufweist, der gesamte Fussbodenbelag in die endgültige Lage auf dem Boden gebracht. Das Rütteln bewirkt eine zusätzliche Verfestigung des Estrichs/Betons und verflüssigt diesen soweit, dass der Boden problemlos in seine Lage gebracht werden kann.

Nach dem Rütteln der Bodenplatten 1 und Aushärtung/Abbinden des Betons/Estrichs werden die Platten miteinander verschweißt. Dabei fährt ein Schweißgerät/Schweißautomat mit Hilfe einer phototechnischen Einrichtung entlang der Kanten und verschweißt die Bodenplatten 1 entlang der Kanten der Platten 2, wodurch die entstehende Naht zur Abdichtung beiträgt. Als Schweißverfahren wird das Laserschweißen verwendet. Dabei wird ohne Hinzufügen von Schweißmaterial ein thermisches Fügen ermöglicht. Beim Laserschweißen wird nur eine sehr begrenzte Fläche erhitzt, wodurch insbesondere Auswirkungen auf den Beton/Estrich vermieden werden. Gleichzeitig ist eine vollkommen ebene Fläche gebildet.

In der Regel können nach diesem Verfahren ganze Hallenböden am Stück verlegt werden. Aufgrund der Stoss auf Stoss liegenden benachbarten Platten kann ein fugenloser Boden geschaffen werden. Durch die größeren Abmessungen der Platte 2 im Verhältnis zu den bekannten Bodenplatten ist gleichzeitig eine wesentlich schnellere Fertigstellung des Bodens gewährleistet.

Mit Hilfe der vorliegenden Bodenplatte ist es auch möglich, flüssigkeitsdichte Fundamente zu erstellen. So kann beispielsweise zunächst eine Wanne aus Beton gegossen werden, die dann mit den Bodenplatten 1 vollständig ausgelegt wird, die verschweißt werden. Im Anschluss wird die Wanne mit Beton versiegelt. Auf dieser Betonschicht, die auf die Bodenplatten 1 gegossen ist, wird dann das jeweilige Gebäude errichtet, wodurch das Gebäude in eine flüssigkeitsdichte Wanne/ein flüssigkeitsdichtes Fundament gebaut wird.

Weiterhin ist es möglich, mit Hilfe der Bodenplatte 1 Auffangbecken für Löschwasser und dergleichen zu erstellen, indem zunächst das Becken erstellt wird und anschließend das Becken mit den Bodenplatten 1 in der oben beschriebenen Weise ausgekleidet wird.

## Patentansprüche

1. Bodenplatte, bestehend aus einer Platte (2) und Leisten (4, 5), die als Winkelleisten ausgebildet, an der Unterseite der Platte (2) befestigt und mit Aussparungen (43, 53) versehen sind.

2. Bodenplatte nach Anspruch 1, **dadurch gekennzeichnet, dass** die Platte (2) aus Edelstahl hergestellt ist.

3. Bodenplatte nach Anspruch 1 oder 2, **dadurch gekennzeichnet, dass** die Winkelleisten (4, 5) einen L-förmigen Querschnitt aufweisen.

4. Bodenplatte nach einem der Ansprüche 1 bis 3, **dadurch gekennzeichnet, dass** mindestens eine Winkelleiste (4) über die Platte (2) hinausragt.

5. Bodenplatte nach einem der Ansprüche 1 bis 4, **dadurch gekennzeichnet, dass** die Winkelleisten (4, 5) mit der Platte (2) verschweißt sind.

6. Bodenplatte nach einem der Ansprüche 1 bis 5, **dadurch gekennzeichnet, dass** die Winkelleisten (4, 5) an ihrem der Platte (2) abgewandten Ende wellenförmig ausgebildet sind.

7. Bodenplatte nach einem der Ansprüche 1 bis 6, **dadurch gekennzeichnet, dass** die Winkelleisten (4, 5) an ihrem der Platte (2) abgewandten Enden sägezahnartig ausgebildet sind.

8. Bodenplatte nach einem der Ansprüche 1 bis 7, **dadurch gekennzeichnet, dass** die Winkelleisten (4, 5) aus Edelstahl hergestellt sind.

9. Bodenplatte nach einem der Ansprüche 1 bis 8, **dadurch gekennzeichnet, dass** an der Unterseite der Platte (2) mindestens ein Verschlusselement (6) angeordnet ist.

10. Bodenplatte nach Anspruch 9, **dadurch gekennzeichnet, dass** die Verschlusselemente (6) selbstarretierend sind.

11. Verfahren zur Herstellung eines Bodenbelages mit Hilfe von Bodenplatten, bestehend aus einer Platte (2) und Leisten (4, 5), die als Winkelleisten ausgebildet, an der Unterseite der Platten (2) befestigt und mit Aussparungen (43, 53) versehen sind, wobei mindestens eine Winkelleiste (4) über die Bodenplatte (1) hinausragt, **dadurch gekennzeichnet, dass** die Bodenplatte (1) auf den anfänglich ausgehärteten Boden aufgelegt wird, die benachbarte Bodenplatte (1) mit einer Seite auf dem überstehenden Bereich der zuvor eingesetzten Bodenplatte (1) abgelegt wird und nach Auslegen aller Bodenplatten (1) diese in ihre endgültige Lage auf dem Boden gebracht werden.

12. Verfahren nach Anspruch 11, **dadurch gekennzeichnet, dass** die Bodenplatten (1) entlang ihrer aneinanderstoßenden Kanten miteinander verschweißt werden.

13. Verfahren nach Anspruch 12, **dadurch gekennzeichnet, dass** als Schweißverfahren das Laserschweißen verwendet wird.

14. Verfahren nach Anspruch 12 oder 13, **dadurch gekennzeichnet, dass** beim Schweißvorgang ein Schweißgerät mit Hilfe einer phototechnischen Einrichtung geführt wird.
